# EUROPÄISCHE PATENTSCHRIFT

(11) **EP 0 292 891 B1**
(45) Veröffentlichungstag und Bekanntmachung des Hinweises auf die Patenterteilung: **24.07.1991**
(21) Anmeldenummer: 88108121.0
(22) Anmeldetag: 20.05.1988
(51) Int. Cl.: B65H 5/28

(54) **Vorrichtung zum Abwickeln von zusammen mit einem Wickelband in Schuppenformation auf einem Wickelkern aufgewickelten Druckprodukten**
Device for unwinding printed products wound with a winding tape in overlapping fashion on a winding core
Dispositif pour dérouler des produits imprimés enroulés en formation d'écailles de poisson sur un noyau d'enroulement à l'aide d'une bandelette d'enroulement

(30) Priorität: 27.05.1987 CH 2044/87
(43) Veröffentlichungstag der Anmeldung: 30.11.1988
(73) Patentinhaber: Ferag AG, CH-8340 Hinwil (CH)
(72) Erfinder: Reist, Walter, CH-8340 Hinwil (CH)
(74) Vertreter: Patentanwälte Schaad, Balass, Menzl & Partner AG

(56) Entgegenhaltungen:
- EP-A- 0 149 058
- CH-A- 649 062
- DE-C- 450 545
- FR-A- 2 076 500
- GB-A- 2 121 771

## Beschreibung

Die vorliegende Erfindung betrifft eine Vorrichtung zum Abwickeln von zusammen mit einem Wickelband in Schuppenformation auf einem Wickelkern aufgewickelten Druckprodukten gemäss dem Oberbegriff des Anspruches 1.

Eine solche Vorrichtung ist beispielsweise aus der EP-A2 01 42 745 und der entsprechenden US-PS 4,597,541 bekannt. Der Wickelkern ist bei dieser Vorrichtung an einer ortsfesten Lagerung drehbar gelagert. Für das Wegführen der abgewickelten Schuppenformation ist ein Stetigförderer an den Wickel bzw. den Wickelkern anstellbar. Bei dieser Anordnung ist es notwendig, dass der Stetigförderer so ausgebildet ist, dass die Druckprodukte bei den verschiedenen Lagen, die der Stetigförderer im Verlaufe des Abwickelvorganges einnimmt, sicher abgeführt werden. Dies erfordert eine aufwendige Konstruktion des Stetigförderers. Ebenfalls muss bei dieser bekannten Vorrichtung der Wickel für die Lagerung auf eine Lagerwelle oder dergleichen aufgeschoben werden, was wiederum entsprechende Geräte erfordert.

Aus der DE-OS 22 07 556 ist eine weitere Vorrichtung zum Abwickeln von Druckprodukten bekannt. Bei dieser Vorrichtung sind die Druckprodukte in geschuppter Form zwischen zwei Wickelbändern, einem Wickelbängerpaar, eingeklemmt auf einer Trommel aufgewickelt. Beim Abwickeln der auf der Trommel gespeicherten Druckprodukte wird das Wickelbandpaar zusammen mit den Druckprodukten von der Trommel abgespult, und die beiden Bänder laufen nach dem Ausleeren ihres Inhalts an einen Wegförderer zu ihren einzelnen, getrennten Speicherrollen auseinander. Der Schuppenstrom wird durch das Wickelbandpaar in ungefähr horizontaler Richtung vom Wickel weggeführt. Dabei wird die gesamte Trommel zum Ausgleich der mehr oder weniger dick aufgewickelten Schicht der Druckprodukte höhenverstellt. Diese Vorrichtung eignet sich nicht zum Abwickeln von nur mit einem Wickelband in Schuppenformation auf einem Wickelkern aufgewickelten Druckprodukten, weil diese oberschlächtig abgeführt werden. Ebenfalls ist es bei dieser Vorrichtung notwendig, dass die Trommel mit dem auf der Nabe aufgewickelten Wickel, welcher ein erhebliches Gewicht haben kann, infolge seiner abnehmenden Dicke aufwärts bewegt werden muss, damit der Abwickelpunkt auf derselben Höhe bleibt.

Der vorliegenden Erfindung liegt nun die Aufgabe zugrunde, eine Vorrichtung der eingangs genannten Art zu schaffen, die eine vereinfachte Konstruktion aufweist und einfacher gehandhabt werden kann.

Diese Aufgabe wird erfindungsgemäss durch die Merkmale des kennzeichnenden Teiles des Anspruches 1 gelöst. Dadurch, dass der Wickel auf endlossen Tragbändern drehbar und frei abgestützt gelagert ist, kann auf eine Lagerwelle und auf eine Lagerung für diese Lagerwelle verzichtet werden. Der Wickel kann einfach auf die Tragbänder aufgesetzt werden, und es ist nicht mehr nötig, dass der Wickel mit Hilfe von entsprechenden Geräten auf die Lagerwelle aufgeschoben werden muss.

Der Wickel ist auf zwei parallel verlaufenden, voneinander beabstandeten Tragbändern abgestützt; dabei wird das Wickelband nicht zwischen den Tragbändern und dem Wickel eingeklemmt, was die Stabilität des Wickels vergrössert und ein freies Wegführen des Wickelbandes ermöglicht.

Die Rollen sind auf Wellen, welche vorzugsweise an einem Gestell ortsfest angeordnet sind, drehbar gelagert. Bei dieser Ausführungsforn besitzen die Tragbänder entweder eine gewisse Elastizität, so dass deren tragende Trume durch das Gewicht des Wickels verlängert werden, und der Wickel zwischen den beiden Rollen eine stabile Lage einnimmt, oder die Tragbänder sind im nichtbelasteten Zustand lose um die Rollen gelegt, so dass das rücklaufende Trum jeweils gespannt wird, während das tragwirksame Trum durch das Gewicht des Wickels durchhängt.

In einer bevorzugten Ausführungsform sind die einen Rollen an einer Welle drehbar gelagert, welche ortsfest an dem Gestell angeordnet ist, währenddem die andere Welle in horizontaler Richtung veränderbar angeordnet ist. Dadurch wird erreicht, dass Tragbänder mit sehr wenig Elastizität auch im nichtbelasteten Zustand eine definierte Lage einnetimen, und bei Belastung durch den Wickel oder den leeren Wickelkern die veränderbare Welle sich soweit gegen die ortsfeste Welle verschieben kann, dass das tragwirksame Trum der Tragbänder durch das Gewicht des Wickels oder des Wickelkerns soweit nach unten gedrückt wird, dass der Wickel oder der Wickelkern ebenfalls eine stabile Lage zwischen den beiden Rollen einnimmt. Des weiteren kann bei dieser Ausführungsform der Durchhang der tragwirksamen Trume mit abnehmendem Wickelgewicht reguliert werden, so dass der Wickel auch gegen das Ende des Abwickelvorganges noch eine stabile Lage zwischen den Rollen einnimmt.

Um die Sicherheit der Vorrichtung zu erhöhen und ein seitliches Abspringen des Wickels von den Tragbändern zu verhindern, ist der Wickel zwischen seitlichen, im wesentlichen parallel zu den Tragbändern angeordneten Führungen auf den Tragbändern gelagert.

Bei einer Ausbildungsform, die ein sehr schnelles Beschleunigen und wieder Abbremsen des Wickels erlaubt, sind die Tragbänder mit dem Antrieb wirkverbunden. Die Bandspule wird mittels demselben Antrieb derart angetrieben, dass eine Schlupfkupplung zwischen der Bandspule und dem Antrieb dafür sorgen kann, dass das Wickelband unter einer stetigen Zugbeanspruchung steht.

Bei einer besonders einfachen und geeigneten Weiterbildung der Vorrichtung ist die Bandspule unterhalb den tragwirksamen Trums der Tragbänder gelagert. Das Wickelband überkreuzt dadurch die tragwirksamen Trums bevor sich die Druckprodukte, in ihrer Förderrichtung gesehen, vom Wickel lösen. Dadurch kommen die vom Wickel abgewickelten Druckprodukte bei der Trennung von diesem auf die Tragbänder zu liegen, und sie werden mittels diesen vom Wickel weggeführt.

Um die Sicherheit der Vorrichtung noch weiter zu erhöhen, ist bei einer weiteren bevorzugten Ausführungsform eine auf den Wickelkern einwirkbare Begrenzung vorgesehen. Dadurch wird ein Abrollen des Wickels vom Band, auch wenn dieses in unbelastetem Zustand stark gespannt ist und die Achsen der Rollen nicht verschiebbar gelagert sind, sowie grosse Beschleunigungs- oder Verzögerungskräfte auftreten, verhindert.

Im folgenden wird anhand der Zeichnung ein Ausführungsbeispiel des Erfindungsgegenstandes näher beschrieben. Es zeigt rein schematisch:

- Fig. 1: eine Seitenansicht der Vorrichtung mit einem vollen Wickel, wobei der vordere Teil des Gestells nicht dargestellt ist,
- Fig. 2: eine teilweise geschnittene Stirnseitenansicht der Vorrichtung, und
- Fig. 3: dieselbe Ansicht wie Fig. 1, jedoch mit einem grösstenteils entleerten Wickel.

In der Fig. 1 ist die Vorrichtung zum Abwickeln von zusammen mit einem Wickelband 10 in Schuppenformation S auf einem Wickelkern 12 aufgewickelten Druckprodukten 14 mit 16 bezeichnet. Ein solcher Wickel 32 ist in der CH-PS 642 602 und der entsprechenden US-PS 4 438 618 näher beschrieben.

An einem Gestell 18 sind zwei Wellen 20, 22 ortsfest angeordnet. An jeder Welle 20, 22 sind zwei Rollen 24, 26 drehbar gelagert. Eine obere gemeinsame, an die Rollen 24, 26 angelegte Tangente verläuft horizontal. Um jeweils zwei entsprechende Rollen 24, 26 ist je ein endloses Tragband 28 geführt. Auf den oberen Trumen 30 dieser Tragbänder 28, 28′ liegt der Wickel 32, bestehend aus dem Wickelkern 12, den aufgewickelten Druckprodukten 14 und dem ebenfalls aufgewickelten Wickelband 10, auf und ist frei drehbar und nicht weiter abgestützt gelagert. Unter dem Gewicht des Wickels 32 hängen die tragwirksamen Trume 30 durch, so dass sie gegen die beiden Rollen 24, 26 hin ansteigend verlaufen. Der Wickel 32 wird von den Tragbändern 28, 28′ um den Umschliessungswinkel α umschlossen. Beidseits des Wickels 32 sind Führungen 34 angeordnet, welche am Gestell 18 befestigt sind, vgl. auch Fig. 2. Die Führungen 34 bestehen aus einem Rohrprofil und sind als rechteckförmige Rahmen ausgebildet. Zwischen den Stirnwänden 36 des Wickels 32 und den Führungen 34 ist ein kleiner Luftspalt vorgesehen, so dass der Wickel 32 auf den Tragbändern 28, 28′ um seine Drehachse 38 frei drehen kann, ohne dass der Wickel mit den Führungen 34 in Berührung steht. Auf jeder Stirnseite 36 des Wickels 32 sind die Führungen 34 paarweise symmetrisch zur vertikalen Ebene A durch die Drehachse 38 des Wickels 32 angeordnet. Die Führungen 34 jedes Paares sind so weit voneinander beabstandet, dass der Wickelkern 12 sicher immer zwischen zwei gegenüberliegenden Führungen 34 zu liegen kommt. Die Führungen 34 verhindern ein seitliches Ablaufen der Rolle ab den Tragbändern 28, 28′ falls aus irgendwelchen Gründen der Wickel 32 sich aus der Mitte verschieben sollte. Die Führungen 34 verringern aber auch das Unfallrisiko für das Bedienungspersonal, denn sie vermindern die Gefahr mit dem doch sich schnell drehenden Wickel 32 in Berührung zu kommen.

Eine die Sicherheit nochmals erhöhende Massnahme ist in Fig. 1 gestrichelt eingezeichnet. Am Wickelkern 12 ist mit Speichen 40 ein Wellenstummel 42 abgestützt. Aus Fig. 2 ist ersichtlich, dass der Wellenstummel 42 (gestrichelt dargestellt) seitlich über die Stirnseiten 36 des Wickels 32 vorsteht und zwischen je zwei der symmetrisch angeordneten Führungen 34 zu liegen kommt. Ein Abrollen des Wickels 32 ab den Tragbändern 28, 28′ in ihrer Laufrichtung ist damit auch verhindert. Eine Begrenzung der zulässigen Verschiebung des Wickels 32 in Richtung der Tragbänder 28, 28′ kann selbstverständlich auch auf andere Weise als hier vorgeschlagen ausgebildet sein.

Auf die Sicherung mittels dem Wellenstummel 42 oder einer anderen Begrenzung kann verzichtet werden, wenn ein genügend grosser Durchhang der oberen Trums 30 durch das Gewicht des Wickels 32, respektive des Wickelkernes 12 garantiert wird. Wie oben beschrieben, sind die Wellen 20, 22 ortsfest am Gestell 18 angeordnet. Werden endlose Tragbänder 28, 28′ mit sehr geringer Elastizität eingesetzt, so ist es notwendig, dass diese Tragbänder 28, 28′ im unbelasteten Zustand sehr lose um die Rollen 24, 26 geführt sind; diese werden sich erst unter dem Gewicht des Wickelkerns 12 oder des gesamten Wickels 32 an die Rollen 24, 26 satt anlegen und damit den notwendigen Durchhang der tragwirksamen Trums 30 sicherstellen, wobei die rücklaufenden Trums sich spannen. Werden hingegen elastische Tragbänder 28, 28′ eingesetzt, so können diese auch im unbelasteten Zustand, unter Vorspannung an den Rollen 24, 26 anliegen. Durch das Gewicht des Wickelkernes 12 oder des Wickels 32 werden die Tragbänder 28, 28′ gedehnt. Somit kann ein genügender Durchhang erzielt werden. Eine weitere Möglichkeit ist in der Fig. 1 gestrichelt dargestellt. Die Welle 20 ist in horizontalen Längsführungen 44 am Gestell 18 gelagert. Eine Druckfeder 46 ist dafür besorgt, dass die Tragbänder 28, 28′ auch im unbelasteten Zustand immer angespannt sind. Unter Belastung durch den Wickelkern 12 oder den Wickel 32 wird die Feder zusammengedrückt und die Welle 20 kommt am federseitigen Ende der Längsführung 44 zum Anschlag. Das Gewicht des Wickels 32 oder des Wickelkerns 12 bewirkt also eine Bewegung der Rollen 24 in Richtung gegen die Rollen 26.

In der Fig. 2 ist besonders gut sichtbar, dass zwischen den beiden, auf der Welle 22 angeordneten Rollen 26 die Bandspule 48 zum Aufwickeln des vom Wickel 32 abgewikkelten Wickelbandes 10 angeordnet ist. Die Rollen 26 drehen mit der Welle 22 mit, und die Welle 22 ist drehbar am Gestell 18 gelagert. Die Welle 22 ist mittels einem Kettentrieb 50 mit dem Antrieb 52 wirkverbunden. Es ist selbstverständlich, dass anstelle des Kettentriebes 50, wie allgemein bekannt, ein Zahnrad- oder Riementrieb treten kann. Der Antrieb 52 ist mittels einem zweiten Kettentrieb 54 mit einer Schlupfkupplung 56 wirkverbunden. Der Abtrieb der Schlupfkupplung 56 steht mit der Bandspule 48 in Wirkverbindung. Aus der Fig. 1 ist ersichtlich, dass infolge der unterschiedlichen Uebersetzungen der Kettentriebe 50, 54 die Bandspule 48 mit einer grösseren Rotationsgeschwindigkeit angetrieben wird als die Rollen 26. Die Funktionsweise des Antriebes wird weiter unten noch beschrieben.

In Bewegungsrichtung B der oberen Trums 30 gesehen ist nach den Rollen 26 ein Wegförderer 58 angeordnet. Dieser Wegförderer 58 ist ein bekannter Bandförderer.

Die Vorrichtung 16 zum Abwickeln von Wickeln 32 funktioniert wie folgt: Ein voller Wickel 32 wird auf die oberen Trume 30 der Tragbänder 28, 28′ gelegt. Dies kann mit bekannten Fördermaschinen, wie Krane oder Stapler, geschehen. Falls die Wickel 32 von der Seite her auf das Tragband 28 gestellt werden, so werden zu diesem Zwecke die seitlichen Führungen 34 vom Gestell 18 entfernt oder aus dem Bereich des Wickels 32 geschwenkt. Da der Wickel 32 zwischen die Rollen 24, 26 zu liegen kommt und dafür gesorgt ist, wie oben beschrieben, dass durch die Belastung durch den Wickel 32 ein Durchhang der Tragbänder 28, 28′ erfolgt, nimmt der Wickel eine stabile Lage im Bereich der Mitte zwischen den beiden Rollen 24, 26 ein. Der Wickel 32 kommt nie auf den Rollen 24, 26 zur Auflage, sondern er liegt immer zwischen den Rollen 24, 26 nur auf den Tragbändern 28, 28′ auf. Anschliessend werden die Führungen 34 wieder auf das Gestell 18 montiert oder in ihre ursprüngliche Lage zurückgeschwenkt. Die Wickel 32 können aber auch von oben auf die Tragbänder 28, 28′ aufgelegt werden. Ein Entfernen der Führungen 34 ist dann nicht notwendig. Der Wickel 32 wird so auf die Tragbänder 28, 28′ gelegt, dass das äussere Ende des Wickelbandes 10 in Bewegungsrichtung B der oberen Trums 30 weggeführt und an der Bandspule 48 befestigt werden kann.

Das Moment des nun eingeschalteten Antriebes 52 wird mittels den Kettentrieben 50, 54 auf die Welle 22, die Rollen 26 und die Tragbänder 28, 28′ sowie auf die Bandspule 48 übertragen. Die Drehrichtung der Rollen 26 ist mit C bezeichnet. Da der Wickel 32 frei drehbar auf den Tragbändern 28, 28′ aufliegt und durch sein Gewicht einen Durchhang der oberen Trums 30 bewirkt, ist seine Lage zwischen den Rollen 24, 26 definiert, und er dreht sich in Richtung des Pfeiles D mit derselben Abwickelgeschwindigkeit, wie sich die oberen Trums 30 der Tragbänder 28, 28′ in Richtung B bewegen. Da die Uebersetzung des Kettentriebes 54 grösser ist als jene des Kettentriebes 50 wird das Wickelband 10 mittels der Schlupfkupplung 56 immer unter einer definierten Zugspannung gehalten. Wie aus den Figuren 1 und 3 ersichtlich, trennt sich das Wickelband 10 im Mittelbereich zwischen den Rollen 24 und 26, innerhalb des Umschliessungswinkels α, vom Wickel 32 und überkreuzt die tragwirksamen Trums 30 der Tragbänder 28, 28′ Die in Schuppenformation S auf dem Wickelkern 12 aufgewickelten Druckprodukte 14 trennen sich vom Wickel 32 kurz nach der Ablösung des Wickelbandes 10 und kommen auf die oberen Trums 30 zur Anlage.

Die Druckprodukte 14 werden mittels den Tragbändern 28, 28′ vom Wickel 32 weggefördert bis in den Bereich der Rollen 26. Dort werden die Druckprodukte 14 an den Wegförderer 58 übergeben, welcher diese zur nächsten Verarbeitungsstation weiterfördert. Der ändernde Drehzahlunterschied zwischen den mit ungefähr konstanter Drehzahl drehenden Rollen 26 und der stetig grösser werdenden Bandspule 48 mit dem aufgewickelten Wickelband 10 wird durch die Schlupfkupplung 56 ausgeglichen. Das Wickelband 10 steht dauernd unter einer ungefähr konstanten Zugspannung.

In Fig. 3 ist die Grösse des vollen Wickels 32 strichpunktiert gezeichnet. Durch das Abwickeln der Druckprodukte 14 vom Wickelkern 12 bewegt sich dieser in Richtung des Pfeiles E nach unten und nähert sich stetig den oberen Trums 30 der Tragbänder 28, 28′, bis schlussendlich alle Druckprodukte 14 weggeführt sind. Das Ende des Wickelbandes 10 wird nun vom Wickelkern gelöst, welcher nun wieder zur freien Verfügung für die Uebernahme von neuen Druckprodukten 14 in einer Aufwickelstation steht.

Die Welle 22 weist im Bereich der Bandspule 48 ein abkoppelbares Wellenstück auf. Zum Auswechseln einer vollen gegen eine leere Bandspule 48, wird die volle von der Schlupfkupplung 56 gelöst und zusammen mit dem aufgewikkelten Wickelband 10 vom Wellenstück entfernt, und eine leere Bandspule 48 wird in umgekehrter Reihenfolge eingesetzt. Dies ist auch möglich, falls die Bandspule 48 an einer separaten Drehwelle, welche am Gestell 18 angeordnet ist, drehbar gelagert ist. Das wickelkernseitige Ende des Wickelbandes 10 kann auch mit dem Wickelkern 12 in Verbindung bleiben, und die mit dem Wickelband 10 umwickelte Bandspule 48 steht zusammen mit dem Wickelkern 12 zur freien Verfügung, oder das Wickelband 10 wird vom Wickelkern 12 getrennt, die volle Bandspule 48 steht somit gesondert zur freien Verfügung.

Die Tragbänder 28, 28′ übernehmen bei der in den Figuren 1 bis 3 gezeigten Ausführungsform der Erfindung die Aufgabe des Stetigförderers zum Wegführen der abgewickelten Schuppenformation S vom Wickel 32 an den Wegförderer 58. Es ist aber auch durchaus denkbar, dass der Wickelkern 12 auf den endlosen Tragbändern 28, 28′ drehbar und frei abgestützt gelagert ist, und die abgewickelten Druckprodukte 14 in einen separaten Stetigförderer vom Wickel 32 wegtransportiert werden.

Es ist auch denkbar, dass nur die Bandspule 48 mittels dem Antrieb 52 angetrieben wird. Der Antrieb des Wickels 32 und der Tragbänder 28, 28′ erfolgen nur über das Wickelband 10; es überträgt die Antriebskraft von der Bandspule 48 auf den Wickel 32, welcher sich auf den frei oder leicht gebremst bewegbaren Tragbändern 28, 28′ abrollt.

## Patentansprüche

1. Vorrichtung zum Abwickeln von zusammen mit einem Wickelband in Schuppenformation auf einem Wickelkern aufgewickelten Druckprodukten, mit einer Lagerung für den Wickel (32), einer drehbar gelagerten und antreibbaren Bandspule (48) zum Aufwickeln des vom Wickel (32) unter Zugspannung zusammen mit den Druckprodukten (14) abgewickelten Wickelbandes (10), und einem Stetigförderer (28) zum Wegführen der abgewickelten Schuppenformation (S), dadurch gekennzeichnet, dass der Wickelkern (12) frei drehbar ist, die Lagerung für den Wickel (32) durch mindestens zwei zueinander parallele, um drehbar gelagerte Rollen (24, 26) geführte, endlose, umlaufend antreibbare Tragbänder (28, 28′) gebildet ist, auf denen der Wickel (32) drehbar und mit aufgewickelten Druckprodukten (14) aufliegend abgestützt gelagert ist, das Wickelband (10) zwischen den Tragbändern (28, 28′) hindurch zur Bandspule (48) verläuft, der tragwirksame Trum (30) der Tragbänder (28, 28′) bei einem aufgelegten Wickel (32) bzw. Wickelkern (12) einen Durchhang zum Stabilisieren des Wickels (32) bzw. Wickelkerns (12) aufweist, und die Tragbänder (28, 28′) derart, gegebenenfalls gebremst angetrieben sind, dass das Wickelband (10) unter Zugspannung gehalten ist.

2. Vorrichtung nach Patentanspruch 1, dadurch gekennzeichnet, dass die Rollen (24, 26) auf ortsfest an einem Gestell (18) angeordneten Wellen (20, 22) drehbar gelagert sind.

3. Vorrichtung nach Patentanspruch 1, dadurch gekennzeichnet, dass mindestens die einen Rollen (24) auf einer Welle (20) gelagert sind, welche in horizontaler Richtung verschiebbar angeordnet ist.

4. Vorrichtung nach einem der Patentansprüche 1 bis 3, gekennzeichnet durch zwei im wesentlichen parallel zu den Tragbändern (28, 28′) verlaufende, die Tragbänder (28, 28′) zwischen sich aufnehmende Führungen (34) zum seitlichen Führen des auf die Tragbänder (28, 28′) aufgelegten Wickels (32).

5. Vorrichtung nach einem der Patentansprüche 1 bis 4, dadurch gekennzeichnet, dass jedes der Tragbänder (28, 28′) um je zwei drehbar gelagerte Rollen (24, 26) geführt ist und zwischen den einander benachbarten Rollen (26) die Bandspule (48) drehbar gelagert ist.

6. Vorrichtung nach einem der Patentansprüche 1 bis 5, dadurch gekennzeichnet, dass die Tragbänder (28, 28′) und das Wickelband (10) mittels eines gemeinsamen Antriebs (52) antreibbar sind.

7. Vorrichtung nach einem der Patentansprüche 1 bis 5, dadurch gekennzeichnet, dass die Bandspule (48) mittels eines Antriebs (52) antreibbar ist und die Tragbänder (28, 28′) frei oder gebremst bewegbar sind.

8. Vorrichtung nach Patentanspruch 6, dadurch gekennzeichnet, dass die Bandspule (48) mittels einer zwischen dem Antrieb (52) und der Bandspule (48) wirkenden Schlupfkupplung (56) derart antreibbar ist, dass das Wickelband (10) unter einer ungefähr konstanten Zugspannung aufwickelbar ist.

9. Vorrichtung nach einem der Patentansprüche 1 bis 8, dadurch gekennzeichnet, dass die Bandspule (48) unterhalb den tragwirksamen Trums (30) der Tragbänder (28, 28′) gelagert ist, damit das Wickelband (10) die tragwirksamen Trums (30) überkreuzt, bevor in Förderrichtung (D) der Druckprodukte (14) gesehen, die Druckprodukte (14) sich vom Wickel (32) lösen.

10. Vorrichtung nach einem der Patentansprüche 1 bis 9, dadurch gekennzeichnet, dass in Bewegungsrichtung (B) der förderwirksamen Trums (30) der Tragbänder (28, 28′) ein, die Druckprodukte (14) von den Tragbändern (28, 28′) wegfördernder Wegförderer (58), vorzugsweise ein Bandförderer, nachgeschaltet ist.

11. Vorrichtung nach Patentanspruch 1, gekennzeichnet durch eine auf den Wickelkern (12) einwirkbare Begrenzung (40, 42) zum Verhindern des Abrollens des Wickels (32) ab den Tragbändern (28, 28′) in Richtung deren Längserstreckung.

12. Vorrichtung nach den Patentansprüchen 4 und 11 dadurch gekennzeichnet, dass die Begrenzung (40, 42) ein in den Wickelkern (12) einführbarer, über den Wickel (32) vorstehender Wellenstummel (42) ist, der in den Führungen (34) in vertikaler Richtung gleitend führbar ist.

## Claims

1. A device for the unwinding of printed products which are wound with a winding tape in scaled formation onto a roll core, with a bearing for the roll (32), a rotatably mounted and drivable tape spool (48) for the winding of the winding tape (10) which is unwound from the roll (32) under tensile stress together with the printed products (14), and with a continuous conveyor (28) to carry away the unwound scaled formation (S), characterised in that the roll core (12) is freely rotatable, the bearing for the roll (32) is formed by at least two endless conveyor belts (28, 28′) which are able to be driven in a revolving manner, are parallel to each other and are guided around rotatably mounted rollers (24, 26), on which conveyor belts the roll (32) is mounted so as to be rotatable and supported resting with wound printed products (14), the winding tape (10) runs between the conveyor belts (28, 28′) to the tape spool (48), the supporting side (30) of the conveyor belts (28, 28′) with a roll (32) or respectively roll core (12) in place has a sag to stabilize the roll (32) or respectively roll core (12), and the conveyor belts (28, 28′) are driven, if necessary with braking, such that the winding tape (10) is held under tensile stress.

2. A device according to Claim 1, characterised in that the rollers (24, 26) are rotatably mounted on shafts (20, 22) which are fixedly arranged on a stand (18).

3. A device according to Claim 1, characterised in that at least the one rollers (24) are mounted on a shaft (20), which is arranged so as to be displaceable in horizontal direction.

4. A device according to one of Claims 1 to 3, characterised by two guides (34) running substantially parallel to the conveyor belts (28, 28′), receiving the conveyor belts (28, 28′) between them, for the lateral guidance of the roll (32) which is placed onto the conveyor belts (28, 28′).

5. A device according to one of Claims 1 to 4, characterised in that each of the conveyor belts (28, 28′) is guided around in each case two rotatably mounted rollers (24, 26) and between the rollers (26) which are adjacent to each other, the tape spool (48) is rotatably mounted.

6. A device according to one of Claims 1 to 5, characterised in that the conveyor belts (28, 28′) and the winding tape (10) are able to be driven by means of a common drive (52).

7. A device according to one of Claims 1 to 5, characterised in that the tape spool (48) is able to be driven by means of a drive (52) and the conveyor belts (28, 28′) are movable freely or with braking.

8. A device according to Claim 6, characterised in that the tape spool (48) is able to be driven by means of a slip coupling (56) acting between the drive (52) and the tape spool (48), such that the winding tape (10) is able to be wound under an approximately constant tensile stress.

9. A device according to one of Claims 1 to 8, characterised in that the tape spool (48) is mounted beneath the supporting sides (30) of the conveyor belts (28, 28′), so that the winding tape (10) crosses over the supporting sides (30) before, viewed in the conveying direction (D) of the printed products (14), the printed products (14) detach themselves from the roll (32).

10. A device according to one of Claims 1 to 9, characterised in that in the direction of movement (B) of the conveying sides (30) of the conveyor belts (28, 28′) a conveyor (58), conveying the printed products (14) away from the conveyor belts (28, 28′), preferably a band conveyor, is connected at the outlet side.

11. A device according to Claim 1, characterised by a limit (40, 42) which is able to act on the roll core (12) to prevent the unrolling of the roll (32) from the conveyor belts (28, 28′) in the direction of their longitudinal extent.

12. A device according to Claims 4 and 11, characterised in that the limit (40, 42) is a stud shaft (42) which is able to be introduced into the roll core (12) and projects over the roll (32), and which is able to be guided in a sliding manner in the guides (34) in vertical direction.

## Revendications

1. Dispositif pour dérouler des produits imprimés enroulés en formation imbriquée, conjointement avec une bande d'enroulement, sur un mandrin de bobinage, comprenant un palier pour le rouleau (32), une bobine de bande (48) montée de manière tournante et pouvant être entraînée pour l'enroulement de la bande d'enroulement (10) déroulée du rouleau (32) sous contrainte de traction, conjointement avec les produits imprimés (14), et un engin de manutention continue (28) pour l'évacuation de la formation imbriquée (S) déroulée, **caractérisé en ce** que le mandrin de bobinage (12) peut tourner librement, que le palier pour le rouleau (32) est constitué par au moins deux bandes de support sans fin (28, 28′) parallèles qui peuvent être entraînées et passent autour de poulies (24, 26) montées de manière tournante, et sur lesquelles le rouleau (32) avec les produits imprimés (14) enroulés repose de façon à pouvoir tourner, que la bande d'enroulement (10) s'étend entre les bandes de support (28, 28′) en direction de la bobine de bande (48), que le brin porteur (30) des bandes de support (28, 28′) présente, lorsqu'il supporte le rouleau (32) et respectivement le mandrin de bobinage (12), une flèche pour la stabilisation dudit rouleau (32) et respectivement dudit mandrin de bobinage (12), et que les bandes de support (28, 28′) sont entraînées, éventuellement de manière freinée, de telle façon que la bande d'enroulement (10) est maintenue sous effort de traction.

2. Dispositif selon la revendication 1, caractérisé en ce que les poulies (24, 26) sont montées de manière tournante sur des arbres (20, 22) montés de manière stationnaire sur un bâti (18).

3. Dispositif selon la revendication 1, caractérisé en ce qu'au moins les unes des poulies (24) sont montées sur un arbre (20) lequel est mobile dans le sens horizontal.

4. Dispositif selon l'une des revendications 1 à 3, caractérisé en ce qu'il comporte deux guidages (34) pour le guidage latéral du rouleau (32) déposé sur les bandes de support (28, 28′), qui s'étendent sensiblement parallèlement aux bandes de support (28, 28′) et reçoivent entre eux lesdites bandes de support (28, 28′).

5. Dispositif selon l'une des revendications 1 à 4, caractérisé en ce que chacune des bandes de support (28, 28′) passe respectivement autour de deux poulies (24, 26) tournantes et que la bobine de bande (48) est montée de manière tournante entre les poulies (26) voisines.

6. Dispositif selon l'une des revendications 1 à 5, caractérisé en ce que les bandes de support (28, 28′) et la bande d'enroulement (10) peuvent être entraînées au moyen d'un entraînement commun (52).

7. Dispositif selon l'une des revendications 1 à 5, caractérisé en ce que la bobine de bande (48) peut être entraînée au moyen d'un entraînement (52) et que les bandes de support (28, 28′) peuvent se déplacer librement ou de manière freinée.

8. Dispositif selon la revendication 6, caractérisé en ce que la bobine de bande (48) peut être entraînée au moyen d'un accouplement à glissement (56) agissant entre l'entraînement (52) et la bobine de bande (48), de sorte que la bande d'enroulement (10) peut être enroulée sous une contrainte de traction sensiblement constante.

9. Dispositif selon l'une des revendications 1 à 8, caractérisé en ce que la bobine de bande (48) est montée en dessous des brins porteurs (30) des bandes de support (28, 28′) pour que la bande d'enroulement (10) croise les brins porteurs (30) avant que, vu dans la direction de transport (D) des produits imprimés (14), lesdits produits imprimés (14) se détachent du rouleau (32).

10. Dispositif selon l'une des revendications 1 à 9, caractérisé en ce que, vu dans la direction de mouvement (B) des brins porteurs (30) des bandes de support (28, 28′), un transporteur d'évacuation (58), de préférence une bande transporteuse, est monté en aval pour évacuer les produits imprimés (14) des bandes de support (28, 28′).

11. Dispositif selon la revendication 1, caractérisé par une limitation (40, 42) agissant sur le mandrin de bobinage (12) et destinée à empêcher le rouleau (32) de sortir des bandes de support (28, 28′) dans le sens de leur extension longitudinale.

12. Dispositif selon l'une des revendications 4 et 11, caractérisé en ce que la limitation (40, 42) est un bout d'arbre (42) dépassant du rouleau (32) et pouvant être engagé dans le mandrin de bobinage (12), lequel bout d'arbre est guidé dans les guidages (34) de manière à coulisser dans le sens vertical.
